# EUROPÄISCHE PATENTSCHRIFT

(11) **EP 0 211 980 B1**
(45) Veröffentlichungstag und Bekanntmachung des Hinweises auf die Patenterteilung: **23.01.1991**
(21) Anmeldenummer: 85110318.4
(22) Anmeldetag: 17.08.1985
(51) Int. Cl.: F04B 49/00, F04B 49/08

(54) **Antriebsdrehmoment-Regeleinrichtung**
Driving torque controlling system
Installation de réglage pour le couple moteur

(43) Veröffentlichungstag der Anmeldung: 04.03.1987
(73) Patentinhaber: Vickers Systems GmbH, D-61294 Bad Homburg (DE)
(72) Erfinder: Warren, Gerald, D-6382 Friedrichsdorf (DE); Sandroni, Raffaele, D-6380 Bad Homburg (DE)
(74) Vertreter: Gleiss, Alf-Olav, Dr.jur. Dipl.-Ing.

(56) Entgegenhaltungen:
- DE-A- 2 719 029
- FR-A- 1 536 041
- FR-A- 2 153 889
- FR-A- 2 153 892

## Beschreibung

Die Erfindung bezieht sich auf eine Regeleinrichtung zur Einstellung des Antriebsdrehmomentes einer Hydropumpe mit veränderlichem Verdrängungsvolumen nach dem Oberbegriff des Anspruchs 1.

Zur Begrenzung des Antriebsdrehmoments einer Hydropumpe mit veränderlichem Verdrängungsvolumen sind bereits die Merkmale a, b, b.1, b.2, c angewendet worden, wobei die Rückholeinrichtung gemäß Merkmal b.1 eine Rückholfeder (US-A3-742 820 = FR-A-2 153 889) oder ein Rückholkolben (US-A3-758 235 = FR-A-2 153 892) sein kann. Der Rückholkolben wird über eine Fernsteuereinrichtung (Merkmal d) beaufschlagt, die einen Pumpendruckteiler mit fester Drossel und verstellbarer Drossel und ein Druckbegrenzungsventil in der Abgriffsleitung des Pumpendruckteilers umfaßt. Der Ansprechwert des Druckbegrenzungsventils kann durch einfache Federverstellung eingestellt werden und damit auch das Antriebsmoment der Pumpe. Im Fall der US-A-3 742 820 = FR-A-2 153 889 wird dies durch Verstellung der Vorspannungskraft der Rückholfeder am Steuerventil erreicht. Auf diese Weise kann man sich herstellungsseitig z. B. an den jeweils angeflanschten Antriebsmotor der Pumpe anpassen, d. h. dessen maximal zulässiges Drehmoment einstellen. An einen raschen Wechsel der Einstellungen zu anderen Zwecken als dem Motorüberlastschutz ist nicht gedacht worden.

Bei Arbeitsmaschinen ist es mitunter vorteilhaft, nicht die volle Antriebsleistung auszunutzen, sondern die Antriebsenergie auf den gerade benötigten Wert zu beschränken. Dadurch wird offenbar der Leistungsverbrauch reduziert.

Mit der Erfindung wird die Aufgabe gelöst, eine Regeleinrichtung zur Einstellung des Antriebsdrehmoments einer Hydropumpe mit veränderlichem Verdrängungsvolumen zu schaffen, die von einem Bedienungsmann bequem, beispielsweise aus einer Bedienungskabine heraus, auf den jeweils benötigten Wert eingestellt bzw. ferneingestellt werden kann.

Erfindungsgemäß ist eine Fernsteuereinrichtung zur Lieferung eines Fernsteuer-Drucksignals ausgebildet, das der Steuerkolbeneinrichtung entgegen der Wirkung der Rückholeinrichtung zuführbar ist.

Die Fernsteuereinrichtung kann hydromechanisch oder hydroelektrisch aufgebaut sein. Insbesondere bei der hydroelektrischen Version können weitere Zustandssignale des Motors und der Arbeitsmaschine verarbeitet und berücksichtigt werden, um den zahlreichen speziellen Erfordernissen bei dem jeweiligen Anwender zu genügen. Zwei Anwendungsfälle sind nachstehend erörtert:

Wenn Beton mittels Betonpumpen gefördert werden soll, dann möchte man die Abgabe des gelieferten Betons in die Baustellenschalung hinsichtlich Menge und Strömungsgeschwindigkeit an die örtlichen Gegebenheiten anpassen können. Der Betondurchsatz hängt von der Förderhöhe und von der Betonreibung ab, die wiederum von der Länge der Förderleitung und der Konsistenz des Betons abhängen. Für einen optimalen Durchsatz muß man demnach einen hinsichtlich Leistungsabgabe einstellbaren Antrieb vorsehen. Mit der erfindungsgemäßen Regeleinrichtung wird eine variable Einstellung der Drehmomentbegrenzung ermöglicht, und damit kann optimales Arbeiten der Betonpumpe erreicht werden.

Bei Baggern wird neuerdings auf Energieeinsparung geachtet, indem der voraussichtliche Leistungsbedarf vorgewählt wird. Die Vorwahl des Antriebsdrehmoments der Pumpe dürfte eine der einfachsten Anordnungen für die Anpassung an den Leistungsbedarf sein.

Die Fernsteuereinrichtung kann als elektrohydraulisches Servoventil ausgebildet sei. Ein solches läßt sich willkürlich von Hand oder automatisch über eine Elektronik steuern, wobei weitere Parameter berücksichtigt werden können.

Wenn nur wenige, fest vorgegebene, gewünschte Antriebsdrehmomente einzustellen sind, kann die Fernsteuereinrichtung auch als Druckminderventil ausgebildet sein.

Bei dem Steuerventil kann es sich um eine übliche Kompensatorkonstruktion handeln, bei der ein zusätzlicher Hilfskolben zur Einwirkung auf den Kompensatorschieber eingebaut ist, so daß eine angepaßte Steuerkolbeneinrich tung entsprechend den Querschnittsverhältnissen des Kompensatorschiebers und des Hilfskolbens geschaffen wird.

Ausführungsbeispiele der Erfindung werden anhand der Zeichnung beschrieben. Dabei zeigt:
Fig. 1 eine erste Ausführungsform der Regeleinrichtung,
Fig. 2 eine zweite Ausführungsform,
Fig. 3 eine dritte Ausführungsform,
Fig. 4 ein schematisiertes Diagramm des Pumpendrucks P über dem Förderstrom Q für Fernsteuerdrücke P^{co}...P^{cn},
Fig. 5 ein Diagramm des Drehmoments M über dem Pumpendruck P für Fernsteuerdrücke P^{co}... P^{cn}.

Eine Hydropumpe 10 mit veränderlichem Verdrängungsvolumen und mit einer Stromrichtung ist mit einer Saugleitung 12 und einer Druckleitung 14 verbunden, die einen Förderstrom Q bei einem Druck P liefert. Die Hydropumpe 10 weist eine Verdrängungseinstelleinrichtung 16 und einen hydraulischen Stellmotor 18 auf, der durch eine Rückholfeder vorgespannt oder hydraulisch rückgestellt wird. Die Hydropumpe 10 wird über eine Antriebswelle 20 von einem nicht gezeigten Motor angetrieben, der dabei innerhalb bestimmter Grenzen das nötige Drehmoment M entwickelt.

Die Pumpendruckleitung 14 weist eine Abzweigung 22 zur Versorgung einer Steuerdruckschaltung 25 auf. Die Steuerdruckschaltung 25 schließt einen Drehmomentabtaster 28 ein, der aus zwei veränderbaren Laminardrosseln 29a, 29b besteht, die in Serie zu einer Abflußleitung 26, 30 angeordnet sind. Eine Druckabtastleitung 32 ist am Verbindungspunkt der beiden Laminardrosseln 29a, 29b angeschlossen. Diese werden durch einen dünnen Strömungsraum zwischen einem langen Zylinder 34 und einem Kolben 36 gebildet. Der Kolben 36 ist mechanisch mit der Verdrängungseinstelleinrichtung 16 verbunden, wie durch eine Wirklinie 38 angedeutet. Wenn das Verdrängungsvolumen der Pumpe 10 vermindert wird, erfolgt über die mechanische Verbindung 38 eine Verschiebung des Kolbens 36 in der Weise, daß der Widerstand der Laminardrossel 29a vermindert und der Widerstand der Laminardrossel 29b vergrößert wird.

Die Steuerdruckschaltung 25 weist auch ein häufig als Kompensator bezeichnetes Steuerventil 42 auf, das als drosselndes Dreiwegeventil ausgebildet sein kann, so daß drei Anschlußöffnungen vorgesehen sind, von denen eine über eine Zweigleitung 44 mit der Zweigleitung 22 verbunden ist, während die zweite Anschlußöffnung über eine Steuerleitung 40 mit dem hydraulischen Stellmotor 18 verbunden ist und die dritte Anschlußöffnung über eine Abflußleitung 46 zum Tank führt. Das Steuerventil 42 besitzt einen Schieberkolben 43, der einerseits unter der Wirkung einer Rückholeinrichtung 50 und andererseits einer Steuerkolbeneinrichtung 51 steht. Im dargestellten Ausführungsbeispiel besteht die Rückholeinrichtung 50 aus einer einstellbaren Ventilfeder. Die Steuerkolbeneinrichtung 51 enthält einen ersten Kolben 48, der über die Leitung 32 mit dem Drehmomentabtaster 28 verbunden ist und entgegen der Kraft der Rückholeinrichtung 50 wirkt.

Die Pumpe 10 im Betrieb liefert das Fluid durch die Pumpendruckleitung 14 gegen variablen Druck und bei variablem Schluckvermögen (Anford_erung an den Förderstrom) des Verbrauchers. Da die Leitung 32 über die Ablaufleitung 22, 26, 30 mit der Pumpendruckleitung 14 verbunden ist, hängt der abgetastete Druck P_{f} in der Leitung 32 von der Höhe des Pumpendrucks in der Leitung 14 und von dem Verhältnis a/b der Widerstände der Laminardrosseln 29a und 29b zueinander ab. Da der Kolben 36 mit der Verdrängungseinstelleinrichtung 16 verbunden ist, ändert sich das Verhältnis a/b der Widerstandswerte mit der Verdrängungseinstellung der Pumpe 10. Der Druck P_{f} in der Leitung 32 ist daher proportional zum Produkt des Verdrängungsvolumens und des Pumpendruckes. Unter der Voraussetzung, daß der Antriebsmotor der Pumpe 10 mit konstanter Drehzahl läuft, entspricht jedem eingestellten Verdrängungsvolumen der Pumpe 10 ein bestimmter Pumpen förderstrom Q in der Leitung 14. Der Druck P_{f} in der Leitung 32 ist dann auch proportional zur Pumpenleistung, die sich aus dem Produkt des Pumpendruckes P und des Förderstroms Q ergibt.

Durch Verstellung der Rückholeinrichtung 50, d.h. durch entsprechende Einstellung der Federkraft der Ventilfeder, kann der Schaltdruck (cracking pressure) des Steuerventils 42 eingestellt werden, bei dem Fluid in die Steuerleitung 40 zu strömen beginnt. Jeder Einstellung der Ventilfeder entspricht somit eine bestimmte abgestufte maximale Pumpenleistung. Abgestufte maximale Pumpenleistungen können bekanntlich durch Hyperbeln in einem Druck-Förderstrom-Diagramm dargestellt werden, d.h. Arbeitspunkte einer leistungsgeregelten Pumpe sind in dem jeweiligen Feld zwischen den Koordinatenachsen und der jeweiligen Hyperbel anzutreffen.

Die Leistungsbegrenzung bedeutet auch eine Begrenzung des Antriebsdrehmomentes, da man die Antriebsleistung auch aus dem Antriebsdrehmoment multipliziert mit der Drehzahl errechnen kann. Jeder Hyperbel in Fig. 4 ist demnach ein bestimmtes Antriebsdrehmoment in Fig. 5 zugeordnet.

Bei der bekannten Regeleinrichtung nach US-A-3 742 820 kann man faktisch nur eine der hyperbolischen Begrenzungskurven auswählen, was man als Überlastschutz praktiziert hat, während bei der Erfindung eine rasche Umstellung möglich sein soll.

Die erfindungsgemäße Regeleinrichtung unterscheidet sich von der bekannten in der Ausbildung der Steuerkolbeneinrichtung 51 sowie darin, daß eine Fernsteuereinrichtung 60 vorgesehen ist. In Fig. 1 besteht die Fernsteuereinrichtung 60 aus einem Wegeventil 61 und einem Druckreduzierventil 62, die hintereinander in einer an Pumpendruck angeschlossenen Fernsteuerleitung 63 angeordnet sind, welche zur Steuerkolbeneinrichtung 51 führt. Der Ausgangsdruck P^{c} des Druckreduzierventils 62 kann eingestellt werden, indem die Ventilfeder 64 entsprechend eingestellt wird. Wenn man rasch hintereinander mehrere Antriebsdrehmomente an der Welle 20 vorwählen will, dann sind mehrere Druckreduzierventile 62 mit unterschiedlichen Ausgangsdrücken P^{c1} ... P^{cn} parallel nebeneinander angeordnet und können durch ein entsprechendes Mehrwegeventil 61 jeweils einzeln wirksam gemacht werden. Statt des gezeigten Wegeventils 61 mit zwei Anschlüssen und zwei bestimmten Stellungen sowie mit Handbetätigung können naturlich auch elektrisch oder hydraulisch schaltende Einrichtungen in Verbindung mit Druckregelventilen verwendet werden.

Die Steuerkolbeneinrichtung 51 weist neben dem bereits beschriebenen ersten Kolben 48 noch einen zweiten Kolben 52 auf, der vom Ausgangsdruck P^{c} beaufschlagt wird und im gleichen Sinne wie der erste Kolben 48 entgegen der Kraft der Rückholeinrichtung 50 wirkt. Der Ausgangsdruck P^{c} stellt somit ein Ferssteuersignal dar, über das der Schaltzustand des Steuerventils 42 eher erreicht und das Drehmoment an der Welle 20 dementsprechend herabgesetzt wird.

Das Fernsteuersignal P^{c} kann auch (s. Fig. 2) von einer Pilotpumpe 65 unter Zuhilfenahme wenigstens eines Druckbegrenzungsventils 66 gebildet werden. Wenn man das Drehmoment M rasch ändern will, kann man mehrere Druckbegrenzungsventile 66 nebeneinander vorsehen und jeweils eines an die Fernsteuerleitung 63 über einen Wahlschalter (entsprechend dem Wegeventil 61 in Fig. 1) anschließen, so daß dieses Druckbegrenzungsventil das gewünschte Fernsteuersignal P^{c} bestimmt. Das Druckbegrenzungsventil 66 kann hydromechanisch betätigbar sein oder elektrohydraulisch.

Wenn gemäß Fig. 1 und 2 zwei Kolben 48, 52 nebeneinander angeordnet sind, kann nur ein Bereich von z.B. 80 bis 10% des maximalen Drehmoments fern eingestellt werden.

Fig. 3 zeigt ein Ausführungsbeispiel ohne diese Beschränkung sowie mit einem pilotgesteuerten Steuerventil 42 und einer Proportionaldrossel 70 als Fernsteuereinrichtung 60.

Soweit Bauteile denen nach Fig. 1 entsprechen, sind sie mit den gleichen Bezugszeichen belegt und müssen nicht im einzelnen beschrieben werden. Statt eines einzelnen Stellzylinders sind jedoch zwei Stellzylinder 18, 19 für die Hydropumpe 10 vorgesehen.

Das Steuerventil 42 weist ein Hauptventil 45 als erste Stufe und ein Pilotventil 47 als zweite Stufe auf. Die einstellbare Rückholeinrichtung 50 weist neben der einstellbaren Ventilfeder 55 noch eine Drossel 56 auf, über die der Pumpendruck dem Pilotventil 47 zugeführt wird, welches zufolge einer einstellbaren Ventilfeder 57 bei einem bestimmten, einstellbaren Ansprechdruck öffnet, wonach der Druck im Federdruckraum 55a des Hauptventils 45 abfällt und der Ventilschieber 43 zur Verbindung der Leitungen 14 und 40 verschoben wird. Das Pilotventil 47 kehrt in seine Ausgangslage zurück, und der Schieberkolben 43 sperrt die Leitung 40 ab, nachdem die Verdrängungseinstelleinrichtung 16 eine neue Lage eingenommen hat. Diese bekannte Wirkungsweise muß hier nicht näher vertieft werden.

Die Steuerkolbeneinrichtung 51 weist einen Hilfskolben 58 auf, an dem der Druck P_{f} der Leitung 32 anliegt und der auf den Schieberkolben 43 einwirkt. Der Schieberkolben 43 weist eine Kolbenfläche 59 auf, die vom Druck P^{c} in der Leitung 63 beaufschlagt wird.

Die Fernsteuereinrichtung 60 enthält ein elektrohydraulisches Servoventil 70, das als drosselndes Dreiwegeventil ausgebildet ist. Ein Anschluß 74 ist mit einer Druckzuführung, ein zweiter Anschluß 75 mit dem Tank und der dritte Anschluß 73 mit der Leitung 63 verbunden. Durch entsprechende Erregung eines Magneten 71 kann der Drosselschieber 72 so verstellt werden, daß ein gewünschter Druck P^{c} über die Leitung 63 dem Steuerventil 42 zugeführt wird, um eine gewünschte Leistungsvorgabe bzw. ein gewünschtes maximales Drehmoment einzustellen.

## Patentansprüche

1. Regeleinrichtung zur Einstellung des Antriebsdrehmoments einer Hydropumpe mit veränderlichem Verdrängungsvolumen mit folgenden Merkmalen:
a. die Hydropumpe (10) weist eine Verdrängungseinstelleinrichtung (16) und einen hydraulischen Stellmotor (18) auf;
b. ein Steuerventil (42), welches einlaßseitig (44) mit einer Druckquelle und auslaßseitig (40) mit dem Stellmotor (18) verbunden ist, weist zur Beeinflussung der Stellung seines Steuergliedes (43)
b.1. eine in Richtung zunehmenden Verdrängungsvolumens wirksame, einstellbare Rückholeinrichtung (50) und
b.2. einen ersten, in Richtung abnehmenden Verdrängungsvolumens wirksamen Steuerkolben (48; 58) auf;
c. ein Drehmomentabtaster (28) beaufschlagt den ersten Steuerkolben (48) mit einem hydraulischen Rückkopplungs-Drucksignal (P_{f}) entgegen der Wirkung der Rückholeinrichtung (50),
d. eine Fernsteuereinrichtung ist über eine Fernsteuerleitung (63) mit dem Steuerventil (42) verbunden und zur Bereitstellung wenigstens eines bestimmten Fernsteuerdrucksignals (P^{c}) ausgebildet, gekennzeichnet durch folgende Merkmale:
d.1 die Fernsteuereinrichtung (60) ist umschaltbar;
b.3. das Steuerventil (42) weist einen zweiten Steuerkolben (52, 59) auf, der in gleicher Wirkrichtung wie der erste Steuerkolben (48, 58) und entgegen der Wirkung der Rückholeinrichtung (50) von dem Fernsteuerdrucksignal (P^{c}) beaufschlagbar ist, das gerade von der Fernsteuereinrichtung (60) bereitgestellt wird.

2. Regeleinrichtung nach Anspruch 1, dadurch gekennzeichnet, daß die Fernsteuereinrichtung (60) zur Abgabe einer Reihe von Fernsteuerdrucksignalen (P^{c}₁ ...P^{c}ₙ) ausgebildet ist.

3. Regeleinrichtung nach Anspruch 1 oder 2, dadurch gekennzeichnet, daß die Fernsteuereinrichtung (60) als Proportionaldrossel (70) ausgebildet ist, die einlaßseitig (74) mit Druck und auslaßseitig (73) mit der Fernsteuerleitung (63) verbunden ist und so verstellt werden kann, daß ein gewünschter Fernsteuerdruck (Pc) dem Steuerventil (42) zugeführt wird.

4. Regeleinrichtung nach Anspruch 1 oder 2, dadurch gekennzeichnet, daß die Fernsteuereinrichtung (60) wenigstens ein Druckreduzierventil (62) enthält.

5. Regeleinrichtung nach Anspruch 1 oder 2, dadurch gekennzeichnet, daß die Fernsteuereinrichtung (60) ein Druckbegrenzungsventil (66) enthält, das von einer Pilotdruckquelle (65) gespeist wird.

6. Regeleinrichtung nach Anspruch 5, dadurch gekennzeichnet, daß das Druckbegrenzungsventil (66) hydromechanisch betätigbar ist.

7. Regeleinrichtung nach Anspruch 5, dadurch gekennzeichnet, daß das Druckbegrenzungsventil (66) elektrohydraulisch betätigbar ist.

8. Regeleinrichtung nach Anspruch 3, dadurch gekennzeichnet, daß die Proportionaldrossel (70) als drosselndes elektrohydraulisches Dreiwege-Servoventil ausgebildet ist, dessen erster Anschluß (74) mit einer Druckzuführung, ein zweiter Anschluß (75) mit Tank und ein dritter Anschluß (73) mit der Fernsteuerleitung (63) verbunden sind.

9. Regeleinrichtung nach einem der Ansprüche 1-7, dadurch gekennzeichnet, daß die Fernsteuereinrichtung (60) eine von Hand einstellbare Einrichtung (64) aufweist, welche die Höhe eines Ansprechdruckes bestimmt.

10. Regeleinrichtung nach einem der Ansprüche 1-9, dadurch gekennzeichnet, daß der erste und zweite Steuerkolben (48, 52; 58, 59) unterschiedliche Querschnitts-Wirkflächen für das Rückkopplungs-Drucksignal (P_{f}) und das Fernsteuerdrucksignal (P^{c}) aufweisen.

11. Regeleinrichtung nach Anspruch 10, dadurch gekennzeichnet, daß der zweite Steuerkolben (59) für das Fernsteuer-Drucksignal (P^{c}) durch eine Schieberkolbenfläche an dem Steuerventil (42) gebildet wird und daß der erste Steuerkolben (58) für das Rückkopplungs-Drucksignal (P_{f}) ein Hilfskolben ist, der am Steuerventilschieber (43) anliegt.

12. Regeleinrichtung nach einem der Ansprüche 1-11, dadurch gekennzeichnet, daß das Steuerventil (42) eine Hauptstufe (45) und ein Pilotventil (47) aufweist.

13. Regeleinrichtung nach einem der Ansprüche 1 bis 12, dadurch gekennzeichnet, daß die Fernsteuereinrichtung (60) als Fernbedienung von einer Bedienungskabine aus willkürlich betätigbar ist.

## Claims

1. Control device for adjusting the driving torque of a hydropump with variable displacement volume with following features:
a. the hydropump (10) has a displacement adjusting device (16) and a hydraulic servo-motor (18);
b. a control valve (42), which is connected on the inlet side (44) with a pressure source and on the outlet side (40) with the servo-motor (18), has, for influencing the position of its control member (43)
b.1 an adjustable return device (50) effective in direction of increasing displacement volume and
b.2 a first control piston (48; 58) effective in direction of decreasing displacement volume,
c. a torque sensor (28) acts on the first control piston (48) with a hydraulic feedback pressure signal (P_{f}) against the action of the return device (50),
d. a remote control device is connected via a remote control line (63) with the control valve (42) and is designed to make available at least one predetermined remote control pressure signal (P^{c}) characterized by the following features:
d.1 the remote control device (60) is switchable;
b.3 the control valve (42) has a second control piston (52, 59) which can be operated in the same direction as the first control piston (48, 58) and against the action of the return device (50) by the remote control pressure signal (p^{c}) which is delivered at the time by the remote control device (60).

2. Control device according to Claim 1, characterized in that the remote control device (60) is designed to deliver a series of remote control pressure signals (P^{c}₁ ...P^{c}ₙ).

3. Control device according to Claim 1 or 2, characterized in that the remote control device (60) is designed as proportional throttle (70), which is connected on the inlet side (74) with pressure and on the outlet side (73) with the remote control line (63) and can be adjusted so that a desired remote control pressure (P^{c}) is supplied to the control valve (42).

4. Control device according to Claim 1 or 2, characterized in that the remote control device (60) includes at least one pressure reduction valve (62).

5. Control device according to Claim 1 or 2, characterized in that the remote control device (60) includes a pressure limiting valve (66) which is fed by a pilot pressure source (65).

6. Control device according to Claim 5, characterized in that the pressure limiting valve (66) can be operated hydromechanically.

7. Control device according to Claim 5, characterized in that the pressure limiting valve (66) can be operated electrohydraulically.

8. Control device according to Claim 3, characterized in that the proportional throttle (70) is designed as throttling electrohydraulic three-way servo-valve, the first connection (74) of which is connected with a pressure supply, a second connection (75) with tank and a third connection (73) with the remote control line (63).

9. Control device according to one of Claims 1-7, characterized in that the remote control device (60) has a manually adjustable device (64), which determines the level of a response pressure.

10. Control device according to one of Claims 1-9, characterized in that the first and second control pistons (48, 52; 58, 59) have different effective cross-sectional areas for the feedback pressure signal (P_{f}) and the remote control pressure signal (P^{c}).

11. Control device according to Claim 10, characterized in that the second control piston (59) for the remote control pressure signal (P^{c}) is formed by a slide-valve piston surface on the control valve (42) and that the first control piston (58) for the feedback pressure signal (P_{f}) is an auxiliary piston which lies adjacent to the control valve slide (43).

12. Control device according to Claims 1-11, characterized in that the control valve (42) has a main stage (45) and a pilot valve (47).

13. Control device according to Claims 1-12, characterized in that the remote control device (60) can be operated at will as remote control from a control cabin.

## Revendications

1. Dispositif de réglage pour régler le couple d'entraînement d'une pompe hydraulique à volume de déplacement variable qui possède les particularités suivantes:
a. la pompe hydrauligue (10) comprend un dispositif de réglage du volume de déplacement (16) et un servo-moteur hydraulique (18);
b. un distributeur (42), qui est relié, côté entrée (44) à une source de pression et, côté sortie (40) au servo-moteur (18), présente, pour agir sur la position de son organe de commande (43);
b.1. un dispositif de rappel (50) réglable, qui agit le sens des volumes de déplacement croissant ; et
b.2. un premier piston de commande (48; 58) qui agit dans le sens des volumes de déplacement décroissant;
c. un capteur de couple (28) sollicite le premier piston de commande (48) avec un signal de pression de rétro-action hydraulique (P_{f}) à l'encontre de l'action du dispositif de rappel (50);
d. un dispositif de commande à distance est relié au distributeur (42) par l'intermédiaire d'une conduite de commande à distance (63) et constitué pour former au moins un signal de pression de commande à distance donné (P^{c}); caractérisé par les caractéristiques suivantes:
d.1 le dispositif de commande à distance (60) est commutable;
b.3. le distributeur (42) comprend un deuxième piston de commande ( 52, 59) qui peut être chargé dans le même sens d'action que le premier piston de commande (48, 58) et à l'encontre del'action du ressort de rappel (50), par le signal de pression de commande à distance (P^{c}), qui a été préparé par le dispositif de commande à distance (60).

2. Dispositif de réglage selon la revendication 1, caractérisé en ce que le dispositif de commande à distance (60) est constitué pour émettre une série de signaux de pression de commande à distance (P^{c1} ... P^{cn}).

3. Dispositif de réglage selon la revendication 1 ou 2, caractérisé en ce que le dispositif de commande à distance (60) est constitué sous la forme d'un étranglement proportionnel (70) qui est relié, côté entrée (74), à la pression, et côté sortie (73), à la conduite de commande à distance (63) et qui peut être commandé de manière qu'une pression de commande à distance (P^{c}) soit envoyée au distributeur (42).

4. Dispositif de réglage selon la revendication 1 ou 2, caractérisé en ce que le dispositif de commande à distance (60) comprend au moins un réducteur de pression (62).

5. Dispositif de réglage selon la revendication 1 ou 2, caractérisé en ce que le dispositif de commande à distance (60) comprend un limiteur de pression (66) qui est alimenté par une source de pression pilote (65).

6. Dispositif de réglage selon la revendication 5, caractérisé en ce que le limiteur de pression (66) est à commande hydro-mécanique.

7. Dispositif de réglage selon la revendication 5, caractérisé en ce que le limiteur de pression (66) est à commande électro-hydraulique.

8. Dispositif de réglage selon la revendication 3, caractérisé en ce que l'étranglement proportionnel (70) est constitué un servo-distributeur à trois voies, de type électro-hydraulique et à étranglement, dont le premier orifice (74) est relié à une arrivée de pression, un deuxième orifice (75) est relié à la bâche et un troisième orifice (73) est relié à la conduite de commande à distance (63).

9. Dispositif de réglage selon une des revendications 1 à 7, caractérisé en ce que le dispositif de commande à distance (60) comprend un dispositif (64) réglable manuellement qui détermine la valeur d'une pression seuil.

10. Dispositif de réglage selon une des revendications 1 à 9, caractérisé en ce que le premier et le deuxième pistons de commande (48, 52; 58, 59) présentent des surfaces actives possédant des sections différentes pour le signal de pression de rétro-action (P_{f}) et pour le signal de pression de commande à distance (P^{c}).

11. Dispositif de réglage selon la revendication 10, caractérisé en ce que le deuxième piston de commande (59) prévu pour le signal de pression de commande à distance (P^{c}) est constitué par une surface de piston tiroir du distributeur (42) et en ce que le premier piston de commande (58) prévu pour le signal de pression de rétro-action (P_{f}) est un piston auxiliaire qui est en appui contre le tiroir (43) du distributeur.

12. Dispositif de réglage selon une des revendications 1 à 11, caractérisé en ce que le distributeur (42) comprend un étage principal (45) et une soupape pilote (47).

13. Dispositif de réglage selon une des revendications 1 à 12, caractérisé en ce que le dispositif de commande à distance (60) peut être commandé arbitraitement à partir d'une cabine d'opérateur, pour servir de commande à distance.
